# FASCICULE DE BREVET EUROPEEN

(11) **EP 0 539 638 B1**
(45) Date de publication et mention de la délivrance du brevet: **06.08.1997**
(21) Numéro de dépôt: 91402881.6
(22) Date de dépôt: 28.10.1991
(51) Int. Cl.: F28F 1/12, B21D 53/04

(54) **Echangeur de chaleur à tubes reliés par des plaques de métal déployé**
Wärmeaustauscher mit Rohren, die durch Streckmetall verbunden sind
Heat exchanger having tubes jointed by expanded sheet metal

(43) Date de publication de la demande: 05.05.1993
(73) Titulaire: INSTITUT FRANCAIS DU PETROLE, 92502 Rueil-Malmaison (FR)
(72) Inventeur: Cheron, Jacques, F-78600 Maison Lafitte (FR)

(56) Documents cités:
- DE-A- 3 121 267
- FR-A- 1 280 498
- FR-A- 1 328 214
- FR-A- 1 524 182
- FR-A- 2 124 320
- FR-A- 2 318 398
- US-A- 4 071 934

## Description

L'invention concerne de nouveaux échangeurs de chaleur utilisables notamment pour des échanges entre deux fluides, par exemple entre un liquide et un gaz et une méthode pour leur réalisation.

Les échangeurs de chaleur liquide-gaz comprennent, en général, un ensemble de tubes substantiellement parallèles entre eux à travers lesquels le liquide participant à l'échange s'écoule, le gaz participant à l'échange circulant entre les tubes, en général dans une direction perpendiculaire à l'axe des tubes.

Pour améliorer l'échange thermique, on peut munir chaque tube d'une pluralité d'ailettes, qui consistent en des plaques de formes diverses disposées autour du tube tout au long de celui-ci, en général dans des plans sensiblement perpendiculaires à l'axe du tube.

Les ailettes présentent l'inconvénient d'offrir à l'écoulement du gaz transversalement à l'axe des tubes une surface de contact telle que, même si elle accroît l'éfficacité de l'échange thermique, elle occasionne également des pertes de charges importantes pour le gaz s'écoulant au contact de celle-ci.

On a également proposé de munir les tubes de lanières ou de fils disposés longitudinalement au contact des tubes. Ces lanières ou ces fils présentent à l'écoulement du gaz une faible longeur de contact, qui a pour effet d'entrainer le décollement de la couche limite, permettant en outre un excellent contact gaz-lanière ou gaz-fil avec une perte de charge plus faible que celle rencontrée avec les ailettes.

Sur la base de ce principe, on a proposé notamment des échangeurs comprenant ds batteries de tubes parallèles, disposés en plusieurs rangées, dans lesquelles chaque tube est relié aux deux tubes adjacents de la même rangée par un tissu de matériau conducteur de la chaleur, en contact thermique avec chacun des deux tubes tout au long d'une génératrice de celui-ci.

Pour réaliser un échangeur de ce type, on a pu par exemple confectionner le tissu de fils de matériau conducteur en y introduisant à intervalles réguliers un tube à la place d'un fil.

Au lieu d'un tissu de fils de matériau conducteur, on peut aussi concevoir de placer entre un tube et les deux tubes adjacents de la même rangée une plaque perforée en contact thermique avec chacun des deux tubes qu'elle relie, tout au long d'une génératrice de ceux-ci, ladite plaque perforée étant réalisée dans un matériau conducteur de chaleur.

Les inconvénients des dispositifs décrits ci-dessus sont principalement :
- le coût élevé d'un tissu de matériau conducteur; et
- la perte de matière dans la réalisation d'une plaque perforée de matériau conducteur.

On sait qu'il est possible de réaliser des échangeurs de chaleurs du type décrit ci-dessus en utilisant comme éléments conducteurs de la chaleur des plaques de métal déployé.

Ainsi, le document FR-A-1.280.498 décrit un échangeur de chaleur constitué par des tubes conduisant le fluide intérieur et par des tôles (ou plaques) d'échange de chaleur avec l'air ambiant, ces tôles s'écartant desdits tubes en direction radiale et étant pourvues de lamelles, pliées à partir du plan de la tôle, de manière à former des rangées de bandes ondulées, les bandes voisines étant décalées d'une ondulation. Les lamelles peuvent être repliées par estampage partir du plan de la tôle, avec étirage simultané du matériau.

Dans cette disposition les bandes ondulées sont perpendiculaires à l'axe des tubes.

Par ailleurs, le document FR-A-1 542 182 décrit un échangeur de chaleur d'un type analogue mais dans lequel les tubes sont reliés par des plaques perforées, dont les fentes peuvent être parallèles à l'axe des tubes.

On a maintenant découvert de nouveaux échangeurs de chaleur comprenant au moins une rangée de tubes reliés par des plaques perforées, dont les fentes sont substantiellement parallèles l'axe des tubes, ces nouveaux échangeurs présentant une structure de tubes originale.

L'invention sera décrite plus particulièrement en liaison avec les figures annexées, dans lesquelles :
la figure 1A représente une bande de métal servant d'élément de base dans les divers modes de réalisation selon l'art antérieur ou selon l'invention; et la figure 1B est une vue en coupe selon B-B d'une partie de la bande représentée sur la figure 1A; les figures 2A et 2B représentant un mode de réalisation selon l'art antérieur cité plus haut; les figures 3A, 3B, 4A et 4B représentent des modes de réalisation d'une rangée de tubes selon l'invention;
les figures 5A et 5B représentent en coupes transversales deux formes particulières de la section des tubes;
les figures 6A, 6B et 6C représentent plusieurs dispositions particulières des rangées de tubes; et
la figure 7 représente schématiquement un mode de réalisation particulière d'un échangeur selon l'invention.

Les échangeurs de chaleur de la présente invention peuvent être définis d'une manière générale en ce qu'ils comprennent une pluralité de tubes substantiellement parallèles et pouvant être associés en au moins une rangée, pour la circulation d'un premier fluide participant à l'échange (plus particulièrement un liquide), le second fluide (plus particulièrement un gaz) circulant à l'extérieur des tubes dans une direction globalement perpendiculaire à la direction desdits tubes, chaque tube d'une desdites rangées étant relié aux deux tubes adjacents de la même rangée (sauf pour les tubes extrêmes des rangées, qui n'ont qu'un tube adjacent dans la même rangée) par une plaque de métal déployé solidaire ou rendue solidaire de chacun des deux tubes qu'elle relie, le long d'une génératrice de celui-ci; étant lesdites plaques reliant lesdits tubes sont formées d'une seule pièces d'un bout à l'autre d'une même rangée de tubes, cette pièce consistant en une bande de métal déployé 1 (fig, 1A) présentant, après un poinçonnage créant des fentes transversales suivi d'un étirage longitudinal, une alternance de portions perforées 2 et de portions non perforées 3 servant à former des portions de tubes, ledit échangeur étant caractérisé en ce que, pour chaque rangée de tubes, les portions non-perforées de ladite bande 1 sont mises sous forme de surface semi-cylindriques constituant des demi-tubes 6 en regard desquels sont placés en contact étanche des demi-tubes complémentaires 7, confectionnés séparément (figure 3A).

L'épaisseur des bandes métalliques utilisées peut être par exemple d'environ 0,2 à 5 millimètres et la dimension de mailles du métal déployé d'environ 0,2 mm à quelques centimètres.

Dans les plaques servant d'éléments de base des rangées de tubes constituant un échangeur selon l'invention les portions non-perforées 3 de la bande 1 sous la forme de demi-tubes 6, par exemple par emboutissage, et l'on place en regard desdits demi-tubes 6 des demi-tubes complémentaires 7, confectionnés séparément, que l'on rend solidaires des demi-tubes 6 par tout moyen permettant de réaliser l'étanchéité entre l'intérieur et l'extérieur des tubes ainsi formés; par exemple par soudage, par brasage ou par collage des rebords des demi-tubes en vis-à-vis, ou encore par serrage avec interposition de joints tout au long desdits rebords en vis-à-vis.

Dans un autre mode de réalisation des échangeurs de l'invention, représenté par les figures 4A et 4B, on associe en vis-à-vis, pour chaque rangée de tubes, deux bandes de métal déployé 8 et 9 comportant, comme les bandes 1 de la figure 1A, des parties perforées (respectivement 10 et 11) et des parties non perforées (respectivement 12 et 1 13), chacune de ces bandes 8 et 9 étant formée par exemple par emboutissage, de manière à présenter une pluralité de demi-tubes (respectivement 14 et 15) d'axes substantiellement parallèles, les portions de bande entre deux demi-tubes adjacents correspondant aux parties perforées 10 et 11 étant mises en forme, par exemple lors de l'emboutissage, de telle sorte qu'au niveau de ces portions perforées, les deux bandes de métal déployé en vis-à-vis ne soient pas en contact l'une avec l'autre, mais séparées d'une distance notée d, lorsque les deux demi-tubes 14 et 15 en vis-à-vis sont pour leur part en contact l'un avec l'autre, par leurs rebords. Les deux bandes associées en vis-à-vis sont rendues solidaires l'une de l'autre par tout moyen permettant de réaliser l'étanchéité entre l'intérieur et l'extérieur de chaque tube formé par l'association de deux demi-tubes en vis-à-vis, par exemple par soudage, par brasage ou par collage des parties homologues en contact, ou encore par serrage avec interposition de joints tout au long desdites parties homologues.

Dans les modes de réalisation des structures d'échange de l'invention décrit plus haut, on a essentiellement considéré des tubes de section circulaire. Sans sortir du cadre de l'invention, on peut envisager que les sections des tubes aient toute autre forme, rectangulaire, par exemple carrée, ou hexagonale, comme représenté sur les figures 5A et 5B.

Les structures d'échange thermique selon l'invention comprennent une pluralité de rangées de tubes telles que décrites plus haut. Ces diverses rangées peuvent être parallèles entre elles comme représenté schématiquement sur les figures 6A, 6B, et 6C, les rangées pouvant en outre être disposées les unes par rapport aux autres de manière que les tubes soient disposés en quinconce (fig.6A) ou alignés d'une rangée à l'autre (fig. 6B et 6C).

Dans ce dernier cas, il peut être intéressant de donner aux tubes des sections rectangulaires, par exemple carrées, ou hexagonales, pour permettre au diverses rangées successives d'être juxtaposées les unes aux autres tout au long des faces planes des tubes, lorsque l'on a besoin que la structure d'échange consiste en un empilement. Une telle possibilité est illustrée par la figure 6C.

Dans la description qui précede, on a envisagé l'utilisation de bandes de métal déployé dont les portions perforées 2 ont le profil représenté sur la figure 1B, qui résulte du mode de réalisation du métal déployé, par un poinçonnage suivi d'un étirage longitudinal des plaques de métal. Comme on le voit sur la figure 1B, les parties perforées des plaques ne sont pas planes, chaque lanière étant en décrochement par rapport à la lanière adjacente. On peut utiliser tout métal déployé connu présentant diverses formes de lanières, que l'on pourra adapter à la construction des dispositifs de l'invention selon les caractéristiques d'échange thermique et de perte de charge considérées dans chaque dispositif. De plus, dans le cadre de l'invention, on peut envisager d'utiliser des bandes de métal déployé dans les parties perforées ont été aplaties sous presse.

Le bandes de métal déployé qui sont à la base des rangées de tubes des dispositifs de l'invention (telles que 1 sur la figure 1A), peuvent etre constituées de divers métaux présentant des propriétés variées, par exemple de conductivité thermique, de résistance mécanique, ou de résistance à la corrosion.

On peut citer par exemple : le fer, l'acier et tous ses alliages, des métaux non ferreux tels que le nickel, le cuivre, l'aluminium et tous les produits métallurgiques que l'on peut obtenir sous forme de rouleaux, bandes ou feuilles de faible épaisseur. Il est en outre possible, pour conférer aus dispositifs de l'invention une bonne résistance à la corrosion, notamment au contact de certains gaz, de traiter le métal déployé utilisé par un revêtement protecteur, par exemple en Téflon (marque déposée). L'utilisation de tels revêtements qui peuvent être hydrophobes peut être avantageuse également dans le cas d'échangeurs à condensation, dans lesquels l'eau de condensation pourra s'écouler sans stagnation le long de surfaces ainsi revêtues.

Dans les échangeurs de chaleur considérés dans l'invention, on peut réaliser un échange thermique entre deux fluides circulant à courants croisés, l'un dans les tubes, l'autre à l'extérieur des tubes dans une direction globalement perpendiculaire aux parties perforées des plaques de métal déployé, entre les tubes.

Le fluide circulant dans les tubes peut être plus particulièrement un liquide à rechauffer ou à refroidir, le fluide circulant à l'extérieur des tubes pouvant être plus particulièrement de l'air à refroidir ou à rechauffer, respectivement.

Les moyens d'amenée et d'évacuation de chacun des deux fluides seront adaptés aux types d'échange considérés. En particulier, le fluide circulant dans les tubes devra y être amené et en être évacué par un système de distribution et par un système de collecte appropriés.

D'autre part, mis à part le cas où le fluide circulant à l'extérieur des tubes est l'air ambiant (à rechauffer ou à refroidir), l'ensemble de la structure d'échange pourra être placé dans une enceinte étanche 16 munie d'un conduit d'amenée 17 et d'un conduit d'évacuation 18 du fluide devant circuler à l'extérieur des tubes, comme représenté sur la figure 7. Dans le cas représenté, les moyens d'amenée et d'évacuation du fluide circulant dans les tubes consiste en des conduits 19 et 20 raccordés respectivement aux deux faces 21 et 22 de l'enceinte 16, perpendiculaires à la direction des tubes 23, lesdites faces 21 et 22 étant percées de trous 24 de communication avec les tubes 23 qui, de cette façon, traversent ladite enceinte 16 de part en part.

## Revendications

1. Echangeur de chaleur comprenant une pluralité de tubes substantiellement parallèles pouvant être associés en au moins une rangée et destinés à la circulation d'un premier fluide participant à l'échange, un second fluide participant à l'échange circulant à l'extérieur desdits tubes dans une direction globalement perpendiculaire à la direction desdits tubes, chaque tube d'une rangée étant relié aux tubes adjacents de la même rangée par une plaque de métal déployé solidaire ou rendue solidaire de chacun des deux tubes qu'elle relie, le long d'une génératrice de celui-ci, en ce que lesdites plaques reliant lesdits tubes sont formées d'une seule pièce d'un bout à l'autre d'une même rangée de tubes et en ce que ladite pièce consiste en une bande 1 présentant, après un poinçonnage créant des fentes transversales suivi d'un étirage longitudinal, une alternance de portions perforées 2 et de portions non-perforées 3 servant à former des portions de tubes, ledit échangeur étant caractérisé en ce que, pour chaque rangée de tubes, les portions non-perforées de ladite bande 1 sont mises sous forme de surfaces semi-cylindriques constituant des demi-tubes 6 en regard desquels sont placés en contact étanche des demi-tubes complémentaires 7, confectionnés séparément.

2. Echangeur selon la revendication 1, caractérisé en ce qu'une rangée de tubes est formée par mise en vis-à-vis de deux bandes 8 et 9, comportant chacune des portions perforées 10 et 11 et de portions non-perforées 12 et 13, lesdites portions non-perforées 12 et 13 étant mise chacune sous forme de demi-tubes 14 et 15 en contact étanche l'un vis-à-vis de l'autre et lesdites portions perforées 10 et 11 des bandes 8 et 9 en vis-à-vis étant séparées l'une de l'autre.

3. Echangeur selon l'une des revendications 1 et 2,caractérisé en ce que les rangées de tubes sont substantiellement parallèles, lesdits tubes étant disposés en quinconce.

4. Echangeur selon l'une des revendications 1 et 2,caractérisé en ce que les rangées de tubes sont substantiellement parallèles, lesdits tubes étant alignés d'une rangée à l'autre.

5. Echangeur selon l'une des revendication 1 à 4, caractérisé en ce qu'il comprend en outre des moyens d'amenée et d'évacuation pour le fluide circulant dans les tubes.

6. Echangeur selon l'une des revendications 1 à 5, caractérisé en ce que la structure d'échange est placée dans une enceinte étanche 16 munie d'un conduit d'amenée 17 et d'un conduit d'évacuation 18 pour le fluide circulant à l'extérieur des tubes 23, ainsi que d'un conduit d'amenée 19 et d'un conduit d'évacuation 20 pour le fluide circulant dans les tubes 23, lesdits conduits 19 et 20 étant raccordés respectivement aux faces 21 et 22 de ladite enceinte 16, perpendiculaires à la direction des tubes 23, lesdites faces 21 et 22 étant percées de trous 24 de communication avec l'intérieur des tubes 23 qui traversent de part en part ladite enceinte 16.

7. Méthode de réalisation d'une structure d'échange thermique selon l'une des revendications 1 à 6, comprenant la confection d'une rangée de tubes par le poinçonnage d'une bande de métal 1 en certaines portions de celle-ci de manière à créer des fentes transversales et son étirage longitudinal, de manière à constituer des portions perforées 2 alternant avec des portions non-perforées 3, puis la mise sous forme de surfaces substantiellement semi-cylindriques desdites portions non-perforées 3, par emboutissage, ladite méthode étant caractérisé en ce que chacune desdites surfaces semi-cylindriques constitue un demi-tube 6 en regard duquel on place, en contact étanche, un demi-tube complémentaire 7, confectionné séparément.

8. Méthode selon la revendication 7 , caractérisée en ce que le contact étanche desdits demi-tubes 6 et 7 est assuré par soudage, brasage, collage ou par serrage avec interposition de joints entre les rebords desdits demi-tubes 6 et 7.

9. Méthode selon la revendiation 7, caractérisée en ce que deux bandes 8 et 9 mises en forme sont associées en vis-à-vis de manière que leurs surface semi-cylindrique constituant des demi-tubes 14 et 15 soient en contact étanche les unes avec les autres par leurs rebords, et que leurs portions perforées respectives 10 et 11 soient écartées entre elles.

10. Méthode selon la revendications 9 , caractérisée en ce que le contact étanche des demi-tubes 14 et 15 est assuré par soudage, brasage, sollage ou par serrage avec interposition de joints entre les rebords desdits demi-tubes 14 et 15.

## Patentansprüche

1. Wärmeaustauscher eine Vielzahl von im wesentlichen parallelen Rohren umfassend, die in wenigstens einer Reihe einander zugeordnet und zur Zirkulation eines ersten am Wärmeaustausch teilnehmenden Fluids bestimmt sein können, wobei ein zweites Fluid am Austausch, zirkulierend außerhalb dieser Rohre in einer Richtung im wesentlichen senkrecht zur Richtung der Rohre, teilnimmt, wobei jedes Rohr einer Reihe mit den benachbarten Rohren der gleichen Reihe durch eine Platte aus Streckmetall verbunden ist, die fest oder an jedem der beiden Rohre, die sie verbindet längs einer Erzeugenden hiervon festgemacht ist, daß diese diese Rohre verbindenden Platten aus einem einzigen Stück von einem Ende zum anderen ein und dergleichen Reihe von Rohren gebildet sind und daß dieses Bauteil aus einem Band 1 besteht, das nach einer Lochung Querschlitze erzeugt, gefolgt von einer Erstrekkung in Längsrichtung, wobei eine abwechselnde Anordnung von perforierten Teilen 2 und nicht perforierten Teilen 3 dazu dient, Rohrteile zu bilden, wobei der Austauscher sich dadurch auszeichnet, daß für jede Reihe von Rohren die nicht perforierten Teile dieses Bandes 1 in Form von halbzylindrischen Flächen gebracht werden, welche Halbrohre 6 bilden, gegenüber denen in dichtem Kontakt komplementäre Halbrohre 7, die getrennt gefertigt wurden, angeordnet sind.

2. Austauscher nach Anspruch 1, dadurch gekennzeichnet, daß eine Reihe von Rohren dadurch gebildet ist, daß zwei Bänder 8 und 9 einander gegenübergestellt werden, die je perforierte Teile 10 und 11 und nicht perforierte Teile 12 und 13 aufweisen, wobei diese nicht perforierten Teile 12 und 13 je in Form von Halbrohren 14 und 15 in dichtem Kontakt einander gegenüber angeordnet sind und diese perforierten Teile 10 und 11 der sich gegenüberstehenden Bänder 8 und 9 voneinander getrennt sind.

3. Austauscher nach Anspruch 1 und 2, dadurch gekennzeichnet, daß die Reihen von Rohren im wesentlichen parallel sind, wobei diese Rohre schachbrettartig angeordnet sind.

4. Austauscher nach einem der Ansprüche 1 und 2, dadurch gekennzeichnet, daß die Reihen von Rohren im wesentlichen parallel sind, wobei die Rohre von einer Reihe zur anderen ausgerichtet sind bzw. fluchten.

5. Austauscher nach einem der Ansprüche 1 bis 4, dadurch gekennzeichnet, daß er im übrigen Mittel zum Zuführen und Abführen für das in den Rohren zirkulierende Fluid umfaßt.

6. Austauscher nach einem der Ansprüche 1 bis 5, dadurch gekennzeichnet, daß die Austauscherstruktur in einer dichten Kammer 16 eingesetzt ist, die mit einer Zuführungsleitung 17 und einer Abführungsleitung 18 für das außerhalb der Rohre 23 zirkulierende Fluid sowie einer Zuführungsleitung 19 und einer Abzugsleitung 20 für das in den Rohren 23 zirkulierende Fluid versehen ist, wobei diese Leitungen 19 und 20 jeweils mit den Flächen 21 und 22 dieser Kammer 16 senkrecht zur Richtung der Rohre 23 versehen sind, und diese Flächen 21 und 22 von Löchern 24 durchbohrt sind, die mit dem Inneren der Rohre 23 in Verbindung stehen, welche diese Kammer 16 zu beiden Seiten durchsetzen.

7. Verfahren zur Herstellung einer Wärmeaustauscherstruktur nach einem der Ansprüche 1 bis 6, umfassend die Herstellung einer Reihe von Rohren für das Eindrücken oder die Lochung eines metallischen Bandes 1 in verschiedenen Teilen hiervon, derart, daß Querschlitze gebildet werden und sie in Längsrichtung verstreckt wird, derart, daß perforierte Teile 2 abwechselnd mit nicht perforierten Teilen 3 gebildet werden und dann im wesentlichen halbzylindrische Flächen dieser nicht perforierten Teile 3 durch Tiefziehen geformt werden, wobei dieses Verfahren sich dadurch auszeichnet, daß jede dieser halbzylindrischen Flächen ein Halbrohr 6 bildet, gegenüber dem man in dichtem Kontakt ein komplementäres getrennt gefertigtes Halbrohr 7 anordnet.

8. Verfahren nach Anspruch 7, dadurch gekennzeichnet, daß der dichte Kontakt dieser Halbrohre 6 und 7 durch Schweißen, Löten, Kleben und/oder durch Klemmen bzw. Einspannen unter Zwischenschaltung von Dichtungen zwischen die Ränder dieser Halbrohre 6 und 7 sichergestellt ist.

9. Verfahren nach Anspruch 7, dadurch gekennzeichnet, daß zwei geformte Bänder 8 und 9 einander gegenüber derart zugeordnet werden, daß ihre halbzylindrischen Halbrohre 14 und 15 bildenden Flächen in dichtem Kontakt miteinander über ihre Randteile kommen und daß deren jeweilige perforierte Teile 10 und 11 unter Abstand zueinander vorgesehen sind.

10. Verfahren nach Anspruch 9, dadurch gekennzeichnet, daß der dichte Kontakt der Halbrohre 14 und 15 durch Schweißen, Löten, Kleben oder durch Einspannen oder durch Einschnüren unter Zwischenschaltung von Dichtungen zwischen den Rändern dieser Halbrohre 14 und 15 sichergestellt wird.

## Claims

1. A heat exchanger comprising a plurality of substantially parallel tubes which can be associated in at least one row and which are intended for the circulation of a first fluid involved in the exchange, a second fluid involved in the exchange circulating on the outside of said tubes in a direction generally perpendicular to the direction of said tubes, each tube of a row being connected to the adjacent tubes of the same row by a plate of expanded metal which is integral or made integral with each of the two tubes that it connects, along a generatrix thereof, in that said plates connecting said tubes are formed in one piece from one end to the other of the same row of tubes and said piece consists of a strip (1) which, after a stamping operation creating transverse slots followed by longitudinal drawing, has an alternation of perforated portions (2) and non-perforated portions (3) serving to form tube portions, said exchanger being characterised in that, for each row of tubes, the non-perforated portions of said strip (1) are put into the form of semi-cylindrical surfaces constituting half-tubes (6), facing which complementary half-tubes (7) which are produced separately are placed in sealing contact.

2. An exchanger according to claim 1 characterised in that a row of tubes is formed by arranging in facing relationship two strips (8 and 9) each comprising perforated portions (10 and 11) and non-perforated portions (12 and 13), said non-perforated portions (12 and 13) each being put in the form of half-tubes (14 and 15) in sealing contact in mutually facing relationship and said perforated portions (10 and 11) of the strips (8 and 9) in mutually facing relationship being separated from each other.

3. An exchanger according to one of claims 1 and 2 characterised in that the rows of tubes are substantially parallel, said tubes being disposed in mutually staggered relationship.

4. An exchanger according to one of claims 1 and 2 characterised in that the rows of tubes are substantially parallel, the tubes being aligned from one row to the other.

5. An exchanger according to one of claims 1 to 4 characterised in that it further comprises feed and discharge means for the fluid circulating in the tubes.

6. An exchanger according to one of claims 1 to 5 characterised in that the exchange structure is disposed in a sealed enclosure (16) provided with a feed conduit (17) and a discharge conduit (18) for the fluid circulating on the outside of the tubes (23) and a feed conduit (19) and a discharge conduit (20) for the fluid circulating in the tubes (23), said conduits (19 and 20) being connected respectively to the faces (21 and 22) of said enclosure (16) which are perpendicular to the direction of the tubes (23), said faces (21 and 22) being pierced with holes (24) for communication with the interior of the tubes (23) which pass through said enclosure (16).

7. A method of producing a heat exchange structure according to one of claims 1 to 6 comprising the production of a row of tubes by stamping a metal strip (1) in certain portions thereof so as to create transverse slots and longitudinal drawing thereof so as to constitute perforated portions (2) alternating with non-perforated portions (3), then putting said non-perforated portions (3) in the form of substantially semicylindrical surfaces, by cold working, said method being characterised in that each of said semicylindrical surfaces constitutes a half-tube (6), facing which a complementary half-tube (7) which is produced separately is placed in sealing contact.

8. A method according to claim 7 characterised in that the sealing contact of said half-tubes (6 and 7) is produced by welding, brazing, glueing or clamping with the interposition of seals between the edges of said half-tubes (6 and 7).

9. A method according to claim 7 characterised in that two shaped strips (8 and 9) are associated in mutually facing relationship in such a way that their semicylindrical surfaces constituting half-tubes (14 and 15) are in sealing contact with each other by way of their edges and that their respective perforated portions (10 and 11) are mutually spaced.

10. A method according to claim 9 characterised in that the sealing contact of the half-tubes (14 and 15) is produced by welding, brazing, glueing or clamping with the interposition of seals between the edges of said half-tubes (14 and 15).
